# EUROPÄISCHE PATENTSCHRIFT

(11) **EP 2 556 518 B1**
(45) Veröffentlichungstag und Bekanntmachung des Hinweises auf die Patenterteilung: **11.03.2015**
(21) Anmeldenummer: 11701763.2
(22) Anmeldetag: 27.01.2011
(51) Int. Cl.: H01B 13/02, D07B 3/10, D07B 3/00

(54) **Rotorbügel und Verfahren zu dessen Herstellung**
Flyer bow and method for the production thereof
Bras guide-filet et son procédé de fabrication

(30) Priorität: 09.04.2010 DE 102010014356
(43) Veröffentlichungstag der Anmeldung: 13.02.2013
(73) Patentinhaber: Maschinenfabrik Niehoff GmbH & Co. KG, 91126 Schwabach (DE)
(72) Erfinder: LAEMMERMANN, Helmut, 91126 Schwabach (DE); VOCKENTANZ, Rainer, 91126 Schwabach (DE)
(74) Vertreter: Wallinger, Michael
(86) Internationale Anmeldenummer: PCT/EP2011/000374
(87) Internationale Veröffentlichungsnummer: WO 2011/124291

(56) Entgegenhaltungen:
- EP-A1- 1 612 325
- WO-A1-2006/094099
- JP-A- 2010 106 392
- US-A- 3 793 819
- US-A- 5 509 260
- US-A- 5 809 763
- US-A1- 2004 172 932
- US-B1- 6 289 661

## Beschreibung

Die vorliegende Erfindung betrifft einen Rotorbügel für eine Maschine zum Verarbeiten von langgestreckterm Stranggut, wobei der Rotorbügel derart ausgelegt ist, dass er in der Maschine drehbar gelagert werden kann und wobei der Rotorbügel zum Verdrehen des Strangguts dient. Des weiteren betrifft die Erfindung ein Verfahren zum Herstellen eines solchen Rotorbügels.

Maschinen mit einem drehbar gelagerten Rotorbügel zum Verarbeiten von langgestrecktem Stranggut sind aus dem Stand der Technik bekannt. Solche Maschinen werden zum Verarbeiten von Leitern, Adern, Fäden oder Schnüren zu Kabeln oder Seilen verwendet und als Verseil- oder Verlitzmaschinen bezeichnet, grundsätzlich wird zwischen einschtagigen oder doppelschlagigen Maschinen unterschieden. Nachfolgend wird die Erfindung am Beispiel einer Doppelschlagverlitzmaschine beschrieben, es wird aber darauf hingewiesen, dass sich die Erfindung auch auf alle anderen Arten von Maschinen bezieht, in welchen ein Rotorbügel in der beschriebenen Art eingesetzt wird.

Alle bekannten Ausführungsfortnen von Doppelschlagverlitzmaschinen stimmen insoweit überein, dass die Führung des langgestreckten Strangguts über einen Rotor- oder Verseilbügel verläuft, dass zwei Verlitzpunkte vorgesehen sind und doppelt so viele Verlitzschläge wie Rotorbügelumdrehungen erzeugt werden. Diesbezüglich wird auf die EP 1 441 063 A1 und die WO 95/04185 verwiesen.

Das Funktionsprinzip der beschriebenen Doppelschlagverlitzmaschinen sieht vor, dass der Rotorbügel um eine Achse rotiert. Doppelschlagverlitzmaschinen werden vorwiegend zum Herstellen von Massenware, wie zum Beispiel Elektrokabel für die Automobilindustrie eingesetzt und weisen dementsprechend eine äußerst hohe Verarbeitungsgeschwindigkeit auf. Damit einhergehend ist die Rotationsgeschwindigkeit des Rotorbügels hoch und beträgt zum Teil mehrere tausend Umdrehungen pro Minute.

Doppelschlagverlitzmaschinen sind häufig in Produktionsstraßen, also in der sogenannten In-Line-Produktion eingebunden. Bei dieser Art der Verarbeitung sind der Doppelschlagverlitzmaschine vor und/oder nachgelagerte Produktionsschritte zum Herstellen des Endproduktes notwendig. Bei der Herstellung eines Elektrokabels ist dem Verlitzen beispielsweise das Isolieren das Kabels nachgelagert. Fällt bei der In-Line-Produktion nur ein Glied der Produktionskette aus, so kommt die gesamte Produktionsstraße zum Stillstand und es entstehen hohe Ausfallkosten. Daher werden an die Funktionssicherheit einer Doppelschlagverlitzmaschine außerordentliche Anforderungen gestellt.

Bisher werden in Doppelschlagverlitzmaschinen drehbar gelagerte Rotorbügel eingesetzt, welche häufig aus einem hochfesten metallischen Werkstoff bestehen, oder Rotorbügel, welche als sehr aufwändiges Hohlkörperprofil ausgebildet sind, wie dies zum Beispiel in der US 2006/0196163 A1 offenbart ist. Aus der US 2006/0196163 A1 ist es ebenfalls bekannt, Rotorbügel, auch als Vollkörperprofil, aus einem faserverstärkten Verbundmaterial herzustellen, beispielsweise aus kohlenstofffaserverstärktem Kunststoff, wobei eine Vielzahl von einzelnen Drahtführungseinlagen in einer Reihe in einem vertieften Kanal in dem Rotorbügel gehalten werden.

Aus der US 3,945,182 ist ein Rotorbügel für eine Verlitzmaschine mit einer Längsrille zur Führung des Stranggutes bekannt, welcher vorzugsweise aus Glasfasergewebe mit Epoxidharz in einem Vakuumbehälter-Formverfahren hergestellt ist.

Ferner ist aus der US 5,809,763 ein Rotorbügel für eine Verlitzmaschine mit einem Tragflächenprofil im Quer-schnitt bekannt, welcher ebenfalls aus einem faserverstärkten Kunststoff hergestellt ist.

Die Aufgabe der Erfindung ist es, einen Rotorbügel für eine Maschine zum Verarbeiten von langgestrecktem Stranggut, wobei der Rotorbügel derart ausgelegt ist, dass er in der Maschine drehbar gelagert werden kann und wobei der Rotorbügel zum Verdrehen des Strangguts dient bereitzustellen, welcher die Funktionssicherheit der Maschine erhöht sowie ein Verfahren zum Herstellen eines erfindungsgemäßen Rotorbügels.

Diese Aufgabe wird durch zum Verarbeiten von langgestrecktem Stranggut wobei der Rotorbügel derart ausgelegt ist, dass er in der Maschine drehbar gelagert werden kann und wobei der Rotorbügel zum Verdrehen des Strangguts dient gemäß Anspruch 1 sowie durch ein Verfahren zum Herstellen eines solchen Rotorbügels gemäß Anspruch 10 gelöst. Die Merkmale der Unteransprüche beziehen sich auf zu bevorzugende Weiterbildungen der erfindungsgemäßen Maschine.

Der drehbar gelagerten Rotorbügel dient zum Verdrehen des Strangguts und erstreckt sich ausgehend von einer Querschnittsfläche in Richtung einer Längsachse. Der Rotorbügel verläuft in Richtung dieser Längsachse wenigstens abschnittsweise gebogen. Der Rotorbügel weist in dieser Richtung eine im Wesentlichen zu dieser Querschnittsfläche rechtwinklig verlaufende Längsrille auf.

Diese Längsrille wird wenigstens bereichsweise von wenigstens einem Führungselement überdeckt. In diesem Rotorbügel wird das Stranggut in Richtung der Längsachse beweglich geführt.

Der erfindungsgemäße Rotorbügel besteht im Wesentlichen aus Kunststoff mit Faserverstärkung.

Unter der Querschnittsfläche des Rotorbügels ist eine Fläche zu verstehen, welche im Wesentlichen senkrecht zur Längsachse des Rotorbügels angeordnet ist, und den Querschnitt des Rotorbügels wenigstens abschnittsweise beschreibt. Der Rotorbügel erstreckt sich rechtwinklig zu seiner Querschnittsfläche. Die Querschnittsfläche kann sich entlang der Längsachse des Rotorbügels verändern.

Unter einem Rotorbügel ist ein langgestrecktes, abschnittsweise gebogenes Bauteil zu verstehen. Die Biegung des Rotorbügels kann durch einzelne Knicke entstehen, wobei der Rotorbügel zwischen zwei aufeinanderfolgenden Knicken gerade oder gebogen verläuft. Unter einem Knick ist dabei eine Biegung mit relativ kleinem Biegeradius, vorzugsweise r < 100 mm, zu verstehen. Der Rotorbügel kann in Richtung der Längsachse eine kontinuierliche Biegung in einem Bereich aufweisen und in einem anderen Bereich ohne Biegung verlaufen, dabei kann der Radius der Biegung variabel sein. Durch die beschriebene Formgebung des Rotorbügels wird das Verdrehen des langgestreckten Strangguts ermöglicht. Der Rotorbügel ist vorzugsweise im Bereich seiner Enden drehbar gelagert und somit insbesondere um eine Rotationsachse drehbar.

Unter einer Längsrille ist eine Ausnehmung in diesem Rotorbügel zu verstehen, welche im Wesentlichen in Richtung der Längsachse verläuft. Die Längsrille ist dazu vorgesehen das langgestreckte Stranggut in Richtung der Längsachse des Rotorbügels zu führen.

Unter einem Führungselement ist ein Bauteil zu verstehen, welches diese Längsrille wenigstens teilweise überdeckt. Ein Führungselement ist dazu vorgesehen, das langgestreckte Stranggut sicher in der Längsrille zu führen.

Unter einem Kunststoff mit Faserverstärkung ist ein Werkstoff zu verstehen, welcher wenigstens einen Anteil Matrixwerkstoff und einen Anteil Verstärkungsfasern aufweist.

Dabei können die Verstärkungsfasern aus anorganischen Werkstoffen wie Basalt, Bor, Glas, Keramik oder Kieselsäure; aus metallischen Werkstoffen wie Stahl, Aluminium oder Titan, sowie aus metallischen Legierungen; aus natürlichen Werkstoffen wie Holz, Flachs, Hanf oder Sisal oder vorzugsweise aus organischen Werkstoffen wie Aramid, Kohlenstoff, Polyester, Nylon, Polyethylen oder Plexiglas bestehen.

Die eingesetzten Verstärkungsfasern können unterschiedliche Faserlängen aufweisen. Vorzugsweise werden Kurzfasern mit einer Faserlänge von 0,1 bis 1 mm eingesetzt, diese Verstärkungsfasern können insbesondere dann vorteilhaft eingesetzt werden, wenn der Rotorbügel in einem Spritzgussverfahren hergestellt wird. Besonders bevorzugt werden, insbesondere in Kombination mit einem duroplastischen Matrixwerkstoff, Langfasern mit einer Länge von 1 mm bis 50 mm eingesetzt. Langfasern führen insbesondere zu einer Erhöhung der Festigkeit und Steifigkeit des Kunststoffs mit Faserverstärkung. Ganz besonders bevorzugt werden Endlosfasern mit einer Länge von über 50 mm eingesetzt. Endlosfasern werden insbesondere in Form von Rovings oder Geweben eingesetzt. Ein Kunststoff mit Faserverstärkung durch Endlosfasern genügt höchsten Ansprüchen insbesondere an die Festigkeit und Steifigkeit.

Durch die Ausrichtung der Verstärkungsfasern im Matrixwerkstoff kann insbesondere das Verformungsverhalten und/oder die Festigkeit des Kunststoffs mit Faserverstärkung beeinflusst werden. Die Verstärkungsfasern werden vorzugsweise regellos, multidirektional im Matrixwerkstoff angeordnet. Somit ergibt sich ein nahezu in alle Raumrichtungen gleichmäßig steifer und/oder fester Kunststoff mit Faserverstärkung. Bevorzugt werden die Verstärkungsfasern entsprechend bekannter Beanspruchungen des Rotorbügels ausgerichtet. Somit ergibt sich insbesondere eine multidirektional gerichtete oder vorzugsweise eine unidirektionale Ausrichtung der Verstärkungsfasern, so dass der Rotorbügel in seine Hauptbeanspruchungsrichtung ein vorgebbares Verformungsverhalten aufweist.

Der Matrixwerkstoff eines Kunststoffs mit Faserverstärkung weist als einen Bestandteil vorzugsweise einen thermoplastischen Kunststoff wie Polyetheretherketon (PEEK), Polyphenylensulfid (PPS), Polysulfon (PSU), Polyetherimid (PEI) oder Polytetrafluorethen (PTFE) oder bevorzugt einen duroplastischen Kunststoff wie Epoxidharz (EP), ungesättigtes Polyesterharz (UP), Vinylesterharz (VE), Phenol-Formaldehydharz (PF), Diallylphthalatharz (DAP), Methacrylatharz (MMA), Polyurethan (PUR) oder aus Aminoharz.

Der Volumenanteil von Verstärkungsfasern zu Matrixwerkstoff wird vorzugsweise an die zu erwartende Beanspruchung und die zulässige Verformung des Rotorbügels angepasst. Insbesondere führt ein hoher Anteil längerer Fasern zu einer Steigerung der Steifigkeit und Festigkeit. Vorzugsweise weist ein Kunststoff mit Faserverstärkung einen Faseranteil von 3 bis 95 Volumen-% auf, bevorzugt von 60 bis 80 Volumen-% und besonders bevorzugt von 65 bis 70 Volumen-%.

Erfindungsgemäß ist der Rotorbügel als Vollkörperprofil ausgebildet, d. h. er weist keine geschlossenen Hohlräume auf.

Weiterhin weist die Querschnittsfläche des Rotorbügels erfindungsgemäß eine elliptische Grundform auf.

In einer bevorzugten Ausführungsform weist die Querschnittsfläche des Rotorbügels eine erste und eine zweite Achse auf. Vorzugsweise sind diese erste und diese zweite Achse rechtwinklig zueinander. Vorzugsweise ist die Querschnittsfläche im Wesentlichen symmetrisch zu der ersten Achse und/oder zu der zweiten Achse.Ein erfindungsgemäßer Rotorbügel weist aufgrund seiner Querschnittsfläche insbesondere in beide Richtungen rechtwinklig zur Richtung der Längsachse, im Wesentlichen den gleichen Luftwiderstandsbeiwert auf und kann damit insbesondere unabhängig von der Rotationsrichtung eingesetzt werden. Dadurch wird das Risiko von Fehlern beim Einsatz des Rotorbügels gesenkt und damit insbesondere die Funktionssicherheit der Doppelschlagverlitzmaschine gesteigert.

Erfindungsgemäß weist der Rotorbügel eine Längsrille auf. Die Gestalt dieser Längsrille wird teilweise durch eine Längsrillen-Querschnittsfläche bestimmt, welche vorzugsweise mit der Querschnittsfläche des Rotorbügels in einer gemeinsamen Ebene liegt. Ausgehend von dieser Längsrillen-Querschnittsfläche erstreckt sich die Längsrille in Richtung der Längsachse des Rotorbügels. Vorzugsweise schneidet die Längsrillen-Querschnittsfläche die erste Achse der Querschnittsfläche des Rotorbügels und ist insbesondere symmetrisch zur zweiten Achse dieser Querschnittsfläche. Insbesondere durch diese Ausgestaltung wird das langgestreckte Stranggut während der Rotationsbewegung geschützt, so ist es insbesondere äußeren Beanspruchungen, wie zum Beispiel Luftströmungen, nur wenig ausgesetzt. Durch diesen Schutz des Strangguts wird insbesondere die Funktionssicherheit der Doppelschlagverlitzmaschine gesteigert.

In einer bevorzugten Ausführungsform weist die Oberfläche dieser Längsrille wenigstens bereichsweise eine Beschichtung auf. Vorzugsweise ist die Längsrille zumindest bereichsweise mit einer verschleißmindernden und/oder reibungserhöhenden Beschichtung versehen. Durch die Reibungserhöhung auf µ > 0,1 an der Längsrillenoberfläche wird insbesondere erreicht, dass auf der Oberfläche der Längsrille ein Gleitwerkstoff verrutschsicher befestigt werden kann. Durch die verrutschsichere Befestigung wird insbesondere die Funktionssicherheit der Doppetschlagverlitzmaschine erhöht. Bevorzugt ist die Oberfläche der Längsrille zumindest bereichsweise mit einer verschleiß- und/oder reibungsmindernden Beschichtung versehen. Durch die reibungsmindernde Beschichtung wird insbesondere erreicht, dass das langgestreckte Stranggut mit einem Reibwert von µ < 0,1 in der Längsrille gleiten kann. Durch diese niedrige Reibungszahl wird die Funktionssicherheit der Doppelschlagverlitzmaschine erhöht.

In einer weiteren bevorzugten Ausführungsform ist die Oberfläche der Längsrille mit keiner Beschichtung versehen.

In einer anderen bevorzugten Ausführungsform ist die Oberfläche dieser Längsrille mit einem Gleitblech versehen. Insbesondere besteht das Gleitblech aus einem reibungs- und/oder verschleißmindernden Werkstoff. Vorzugsweise senkt dieses Gleitblech die Reibungszahl zwischen dem langgestreckten Stranggut und dem Gleitblech auf µ < 0,1.

Vorzugsweise besteht das Gleitblech aus einem metallischen Werkstoff. Durch ein Gleitblech wird insbesondere verhindert, dass ein durch das Gleiten des langgestreckten Wickelguts verursachter Verschleiß die Struktur des Rotorbügels schädigt und damit die Bauteilfestigkeit verringert. Durch ein Gleitblech wird somit insbesondere die Funktionssicherheit der Doppelschlagverlitzmaschine gesteigert.

In einer bevorzugten Ausführungsform weist eine Doppelschlagverlitzmaschine einen Rotorbügel mit einem Führungselement aus einem verschleiß- und/oder reibungsminderndem Werkstoff auf. Vorzugsweise ist dieses Führungselement aus einem metallischen oder bevorzugt aus einem keramischen Werkstoff hergestellt. Insbesondere weist ein Führungselement wenigstens einen Anteil von Siliciumcarbid vorzugsweise von Aluminiumoxid und besonders bevorzugt von Zirkonoxid auf. Durch eine verschleißarmes und reibungsmindemdes Führungselement wird insbesondere die Funktionssicherheit einer Doppelschlagverlitzmaschine gesteigert, da sich insbesondere das langgestreckte Stranggut beim Gleiten durch das Führungselement nur wenig erwärmt. Ein weiterer Vorteil dieser Ausführungsform gegenüber anderen ist, dass das Stranggut weniger beansprucht und gedehnt wird.

In einer bevorzugten Ausführungsform ist ein Führungselement mit einem Befestigungselement auf diesem Rotorbügel lösbar befestigt. Vorzugsweise ist das Führungselement durch einen Stift, bevorzugt durch einen Niet und besonders bevorzugt durch eine Schraube befestigt. Vorzugsweise ist ein Führungselement mit 1 bis 4 Befestigungselementen befestigt, bevorzugt mit 2 bis 3 und besonders bevorzugt mit 2 Befestigungselementen wie beispielsweise einer Schraubverbindung. Durch die lösbare Verbindung zwischen Führungselement und Rotorbügel kann das Führungselement einfach und sicher ausgewechselt werden und somit wird verhindert, dass dieses trotz starkem Verschleiß weiterverwendet wird. Dadurch wird die Funktionssicherheit der Doppelschlagverlitzmaschine erhöht. In einer anderen erfindungsgemäßen Ausgestaltung ist das Führungselement stoffschlüssig mit dem Rotorbügel verbunden.

In einer bevorzugten Ausführungsform überdeckt das Führungselement die Längsrille bereichsweise so, dass in diesem überdecktem Bereich eine Gesamtquerschnittsfläche mit einer im Wesentlichen geschlossenen Stranggutführungs-Ausnehmung entsteht. Durch diese Ausprägung der Stranggutführungs-Ausnehmung kann verhindert werden, dass das Stranggut unplanmäßig aus der Längsrille austritt. Insbesondere durch die sichere Führung des Strangguts in der Längsrille wird die Funktionssicherheit der Doppelschlagverlitzmaschine erhöht.

In einer bevorzugten Ausführungsform ragt wenigstens eines der Befestigungsmittel nicht über die Gesamtquerschnittsfläche hinaus. Vorzugsweise wird ein Befestigungsmittel durch das Führungselement in den Rotorbügel eingeführt und ragt nach abgeschlossener Befestigung des Führungselements nicht mehr über dieses hinaus. Vorzugsweise ist das Befestigungselement eine Schraube und das Führungselement weist eine Ausnehmung zur Aufnahme eines Befestigungsmittels auf. Durch die Anordnung der Ausnehmung im Führungselement wird der Rotorbügel weniger geschwächt als bei einer Anordnung der Ausnehmung im Rotorbügel. Der Rotorbügel weist damit eine weniger verminderte Bauteilfestigkeit auf.

Vorzugsweise wird ein Befestigungsmittel durch den Rotorbügel in das Führungselement eingeführt und ragt nach abgeschlossener Befestigung des Führungselements nicht mehr über den Rotorbügel hinaus. In einer bevorzugten Ausführungsform ist das Befestigungsmittel eine Schraube und der Rotorbügel weist eine Ausnehmung zum Aufnehmen des Schraubenkopfes und das Führungselement einen Gewindeabschnitt auf. Insbesondere durch die hohe Festigkeit des Führungselements entsteht so eine besonderes tragfähige Schraubenverbindung und die Funktionssicherheit der Doppelschlagverlitzmaschine wird erhöht.

In einer weiteren bevorzugten Ausführungsform sind die Führungselemente so positioniert, dass das Stranggut wenigstens an zwei aufeinanderfolgenden Führungselementen um den gleichen Winkel abgelenkt wird, um insbesondere dem Verlauf der Längsrille zu folgen. Vorzugsweise werden durch diese Art der Anbringung der Führungselemente mehrere aber wenigstens zwei Führungselemente im Wesentlichen gleich beansprucht. Vorzugsweise verursacht die gleiche Beanspruchung an baugleichen Führungselementen einen ähnlichen Verschleiß, so dass durch die Kontrolle eines Führungselements auf den Verschleißzustand mehrerer Führungselemente gefolgert und damit deren Austausch vereinfacht werden kann. Insbesondere durch den vereinfachten Austausch der Führungselemente wird die Funktionssicherheit der Doppelschlagverlitzmaschine erhöht. Durch diese Art der Positionierung der Führungselemente ist es möglich weniger Führungselemente einzusetzen, dadurch wird zum einen die Anzahl an verschleißenden Teilen reduziert, zum anderen verlängert sich die freie, nicht überdeckte Strecke zwischen den Führungselementen. Beim Gleiten des langgestreckten Strangguts durch die Längsrille und/oder durch ein Führungselement können sich Partikel vom Stranggut und/oder von den Gleitflächen lösen und am Rotorbügel ablagern, insbesondere lagert sich Kupfer- oder Zinnstaub am Rotorbügel ab. Der durch die Rotationsbewegung entstehende Luftstrom kann in vorteilhafter Weise auf den freien nicht überdeckten Strecken des Rotorbügels diese Partikel entfernen. Somit wird durch die beschriebene Art der Positionierung der Führungselemente die Funktionssicherheit der Doppelschlagverlitzmaschine erhöht.

In einem erfindungsgemäßen Verfahren zum Herstellen eines Rotorbügels insbesondere zum Einsatz in einer Doppelschlagverlitzmaschine wird zunächst ein erfindungsgemäßer Rotorbügel aus einem Kunststoff, insbesondere mit Faserverstärlung hergestellt, auf diesem wird anschließend ein Führungselement angebracht.

In einer bevorzugten Ausführungsform des Herstellverfahrens weist dieses insbesondere die Schritte Urformen und Aushärten beziehungsweise Abkühlen dieses Rotorbügels auf. Insbesondere ist unter Urformen das Einbringen von Kunststoff mit Faserverstärkung in eine Form, welche vorzugsweise im Wesentlichen eine Negativform des Rotorbügels darstellt, zu verstehen. Vorzugsweise werden der Matrixwerkstoff und die Verstärkungsfasern gemeinsam, insbesondere durch Spritzgießen, in die Negativform eingebracht. Bevorzugt werden der Matrixwerkstoff und die Verstärkungsfasern getrennt voneinander in die Negativform eingebracht.

Unter Aushärten beziehungsweise Abkühlen ist zu verstehen, dass der Rotorbügel insbesondere nach Abschluss dieses Vorgangs im Wesentlichen die gewünschten mechanischen Eigenschaften, insbesondere in Bezug auf seine Steifigkeit und Festigkeit besitzt.

Unter dem Befestigen eines Führungselements ist zu verstehen, dass dieses formschlüssig mit dem Rotorbügel, zum Beispiel durch ein Befestigungselement verbunden wird oder, dass dieses stoffschlüssig mit dem Rotorbügel verbunden wird. Vorzugsweise ist unter einem Befestigungselement ein Niet oder eine Schraube zu verstehen. Vorzugsweise wird ein Führungselement mit zwei Befestigungselementen am Rotorbügel befestigt, besonders bevorzugt mit zwei Schrauben.

Weitere Vorteile, Merkmale und Anwendungsmöglichkeiten der vorliegenden Erfindung ergeben sich aus der nachfolgenden Beschreibung in Zusammenhang mit den Figuren. Es zeigt:
- Fig. 1: einen Rotorbügel 1 zum Einsatz in einer Doppelschlag-Verlitzmaschine, wobei dieser einige Führungselemente 2 aufweist,
- Fig. 2: die Querschnittsfläche 4 eines Rotorbügels 1 mit einer ersten Achse 5 und einer zweiten Achse 6,
- Fig. 3: die Gesamtquerschnittsfläche 4 mit einer Stranggutführungs-Ausnehmung 6, wobei der Längsrillen-Querschnitt 10 ein Teil dieser ist und zwei Befestigungselemente 15.

In Fig. 1 ist ein Rotorbügel 1 zum Einsatz in einer Doppelschlagverützmaschine dargestellt. Auf dem Rotorbügel 1 sind Führungselemente 2 befestigt. Der Rotorbügel 1 erstreckt sich in Richtung der Längsachse 3, rechtwinklig zu seiner Querschnittsfläche 4 (nicht dargestellt) und weist im mittleren Bereich eine Biegung auf. Der Rotorbügel 1 ist im Bereich seiner Enden 14 drehbar gelagert und kann um die Rotationsachse 13 rotieren.

In Fig. 2 ist die Querschnittsfläche 4 des Rotorbügels 1 dargestellt. Die Querschnittsfläche 4 weist eine erste Achse 5 und eine zweite Achse 6 auf. Zu diesen beiden Achsen 5 und 6 ist die Querschnittsfläche 4 symmetrisch. Die dargestellte Querschnittsfläche 4 weist im Wesentlichen eine elliptische Grundform auf. Wie aus der Querschnittsfläche 4 ersichtlich, ist der Rotorbügel 1 als Vollkörperprofil ausgebildet, d. h. er weist keine geschlossenen Hohlräume auf.

In Fig. 3 ist die Gesamtquerschnittsfläche des Rotorbügels dargestellt, welche sich aus der Querschnittsfläche 4 des Rotorbügels und der Querschnittsfläche des Führungselements 2 zusammensetzt. Das Führungselement 2 überdeckt in der dargestellten Ebene die Längsrillen-Querschnittsfläche 10, so das eine geschlossene Stranggutführungs-Ausnehmung 12 entsteht. Die Oberfläche der Längsrille 11 ist bereichsweise mit einem Gleitblech 8 bedeckt. Das Führungselement 2 weist zwei Gewindebereiche 7 zur Aufnahme der Befestigungsschrauben 15 auf. Die Befestigungsschrauben 15 werden durch den Rotorbügel 1 in das Führungselement 2 eingeführt und mit diesem verbunden, dabei werden die Köpfe der Befestigungsschrauben 15 im Wesentlichen in Ausnehmungen 9 im Rotorbügel 1 aufgenommen. Die Längsrülen-Querschnittsfläche 10 schneidet die erste Achse 5 und ist symmetrisch zur zweiten Achse 6. Durch diese Ausprägung der Längsrillen-Querschnittsfläche 10 liegt das Stranggut (nicht dargestellt) bei der Rotationsbewegung gut geschützt vor äußeren Einflüssen, wie beispielsweise Luftströmungen, in der Längsrille.

## Patentansprüche

1. Rotorbügel (1) für eine Maschine zum Verarbeiten von langgestrecktem Stranggut, wobei der Rotorbügel (1) derart ausgelegt ist, dass er in der Maschine drehbar gelagert werden kann und wobei der Rotorbügel (1) zum Verdrehen des Strangguts dient, mit:
einer Erstreckung im Wesentlichen entlang einer Längsachse (3), welche wenigstens bereichsweise gebogen ist;
einem Querschnitt, der durch eine Querschnittsfläche (4) beschrieben wird und sich im Wesentlichen quer zu dieser Längsachse (3) erstreckt;
einer Längsrille, die im Wesentlichen parallel zu dieser Längsachse (3) verläuft und deren Querschnitt durch eine Längsrillen-Querschnittsfläche (10) beschrieben wird, wobei in dieser Längsrille des Rotorbügels (1) das Stranggut in Richtung der Längsachse (3) beweglich geführt werden kann;
wobei der Rotorbügel (1) aus Kunststoff mit einer Faserverstärkung besteht und als Vollkörperprofil ausgebildet ist,
**dadurch gekennzeichnet dass**
wenigstens ein Führungselement (2) vorgesehen ist, welches diese Längsrille wenigstens bereichsweise überdeckt und welches zur Führung des Strangguts ausgelegt ist,
und dass diese Querschnittsfläche (4) eine elliptische Grundform aufweist.

2. Rotorbügel (1) nach Anspruch 1, **dadurch gekennzeichnet,**
**dass** die Längsrillen-Querschnittsfläche (10) bereichsweise von einer ersten Halbachse (5) der elliptischen Grundform geschnitten wird und insbesondere symmetrisch zu einer zweiten Halbachse (6) der elliptischen Grundform ist.

3. Rotorbügel (1) nach einem der vorhergehenden Ansprüche, **dadurch gekennzeichnet, dass** die Oberfläche (11) der Längsrille wenigstens bereichsweise mit einer Beschichtung versehen ist, wobei diese aus einem verschleiß- und/oder reibungsmindernden Werkstoff besteht.

4. Rotorbügel (1) nach Anspruch 1 oder 2, **dadurch gekennzeichnet,**
**dass** die Oberfläche (11) der Längsrille wenigstens bereichsweise mit einem Gleitblech (8) versehen ist, wobei dieses zumindest bereichsweise aus einem verschleiß- und/oder reibungsmindernden Werkstoff besteht.

5. Rotorbügel (1) nach einem der vorhergehenden Ansprüche, **dadurch gekennzeichnet, dass** das wenigstens eine Führungselement (2) zumindest bereichsweise aus einem verschleiß- und/oder reibungsmindernden Werkstoff besteht, insbesondere aus einem Keramikwerkstoff.

6. Rotorbügel (1) nach einem der vorhergehenden Ansprüche, **dadurch gekennzeichnet, dass** auf dem Rotorbügel (1) das wenigstens eine Führungselement (2) mittels wenigstens eines Befestigungselementes (15) lösbar befestigt ist.

7. Rotorbügel (1) nach Anspruch 6, **dadurch gekennzeichnet,**
**dass** in dem überdeckten Bereich eine Gesamtquerschnittsfläche mit einer umlaufend geschlossenen Stranggutführungs-Ausnehmung (12) ausgebildet ist.

8. Rotorbügel (1) nach Anspruch 6 oder 7, **dadurch gekennzeichnet,**
**dass** das wenigstens eine Befestigungselement (15) im Wesentlichen innerhalb der Gesamtquerschnittsfläche liegt.

9. Rotorbügel (1) nach einem der vorhergehenden Ansprüche, **dadurch gekennzeichnet, dass** der Rotorbügel (1) wenigstens zwei Führungselemente (2) aufweist, welche so positioniert sind, dass der Ablenkwinkel, um welchen das Stranggut an einem Führungselement (2) abgelenkt wird, insbesondere um dem Verlauf der Längsrille zu folgen, bei zwei aufeinanderfolgenden Führungselementen (2) gleich groß ist.

10. Verfahren zum Herstellen eines Rotorbügels (1) nach einem der Ansprüche 1 bis 9 zur drehbaren Lagerung in einer Maschine zum Verarbeiten von langgestrecktem Stranggut,
wobei
der Rotorbügel (1), welcher zum Verdrehen des Strangguts dient, aufweist:
eine Erstreckung im Wesentlichen entlang einer Längsachse (3), welche wenigstens bereichsweise gebogen ist;
einen Querschnitt, der durch eine Querschnittsfläche (4) beschrieben wird und sich im Wesentlichen quer zu dieser Längsachse (3) erstreckt;
eine Längsrille, die im Wesentlichen parallel zu dieser Längsachse (3) verläuft und deren Querschnitt durch eine Längsrillen-Querschnittsfläche (10) beschrieben wird, wobei in dieser Längsrille des Rotorbügels (1) das Stranggut in Richtung der Längsachse (3) beweglich geführt werden kann;
wenigstens ein Führungselement (2), welches diese Längsrille wenigstens bereichsweise überdeckt und welches zur Führung des Strangguts ausgelegt ist,
wobei der Rotorbügel (1) mit der Längsrille aus Kunststoff mit Faserverstärkung als Vollkörperprofil hergestellt wird, wobei die Querschnittsfläche (4) eine elliptische Grundform aufweist und wobei das wenigstens eine Führungselement (2) mit dem Rotorbügel (1) verbunden wird.

11. Maschine zum Verarbeiten von langgestrecktem Stranggut mit einem Rotorbügel (1) nach wenigstens einem der Ansprüche 1 bis 9.

## Claims

1. A rotor bow (1) for a machine for processing elongate strand stock,
wherein the rotor bow (1) is constructed such that it can be rotatably mounted in the machine, and wherein rotor bow (1) serves to twist the strand stock, with:
an extension substantially along a longitudinal axis (3), at least sections of which are curved;
a cross-section described by a cross-sectional area (4) and extending substantially right-angled to the longitudinal axis (3);
a longitudinal groove extending substantially parallel to the longitudinal axis (3) and having its cross-section described by a longitudinal groove cross-sectional area (10), wherein the strand stock can be movably guided in the direction of the longitudinal axis (3) in said longitudinal groove of the rotor bow (1);
wherein the rotor bow (1) consists of plastic reinforced with fibers and is formed as a solid body profile, **characterized in that** at least one guide element (2) is provided which covers at least portions of said longitudinal groove and which is adapted for guiding the strand stock;
and that said cross-sectional area (4) has an elliptical basic form.

2. The rotor bow (1) according to claim 1, **characterized in that** portions of the longitudinal groove cross-sectional area (10) are intersected by a first semi-axis (5) of the elliptical basic form and is in particular symmetrical to a second semi-axis (6) of the elliptical basic form.

3. The rotor bow (1) according to one of the preceding claims, **characterized in that** at least portions of the surface (11) of the longitudinal groove are provided with a coating, wherein said coating is composed of a wear-reducing and/or friction-reducing material.

4. The rotor bow (1) according to claim 1 or 2, **characterized in that** at least portions of the surface (11) of the longitudinal groove are provided with a slide plate (8), wherein at least sections of same consist of a wear-reducing and/or friction-reducing material.

5. The rotor bow (1) according to one of the preceding claims, **characterized in that** at least sections of the at least one guide element (2) consists of a wear-reducing and/or friction-reducing material, particularly a ceramic material.

6. The rotor bow (1) according to one of the preceding claims, **characterized in that** the at least one guide element (2) is detachably affixed on the rotor bow (1) by means of at least one fixing element (15).

7. The rotor bow (1) according to claim 6, **characterized in that** a total cross-sectional area having a circumferentially closed strand stock guiding recess (12) is formed in the covered area.

8. The rotor bow (1) according to claim 6 or 7, **characterized in that** the at least one fixing element (15) is substantially disposed within the total cross-sectional area.

9. The rotor bow (1) according to one of the preceding claims, **characterized in that** the rotor bow (1) has at least two guide elements (2) which are positioned such that the angle of deflection by which the strand stock is deflected at a guide element (2), particularly in order to follow the path of the longitudinal groove, is the same at two consecutive guide elements (2).

10. A method of manufacturing a rotor bow (1) according to one of claims 1 to 9 for a rotatably mounting in a machine for processing elongate strand stock, wherein
the rotor bow (1), which serves to twist the strand stock, comprises:
an extension substantially along a longitudinal axis (3), at least sections of which are curved;
a cross-section described by a cross-sectional area (4) and extending substantially right-angled to the longitudinal axis (3);
a longitudinal groove extending substantially parallel to the longitudinal axis (3) and having its cross-section described by a longitudinal groove cross-sectional area (10), wherein the strand stock can be movably guided in the direction of the longitudinal axis (3) in said longitudinal groove of the rotor bow (1);
at least one guide element (2) which covers at least portions of said longitudinal groove and which is adapted for guiding the strand stock;
wherein the rotor bow (1) with the longitudinal groove is manufactured from plastic reinforced with fibers as a solid body profile, wherein the cross-sectional area (4) has an elliptical basic form, and wherein the at least one guiding element (2) is connected to the rotor bow (1).

11. A machine for processing elongate strand stock comprising a rotor bow (1) according to at least one of the claims 1 to 9.

## Revendications

1. Etrier de rotor (1) pour une machine pour le traitement d'un produit filiforme allongé, où l'étrier de rotor (1) est conçu de manière à pouvoir être monté en rotation dans la machine et où l'étrier de rotor (1) sert à la rotation du produit filiforme, avec :
une extension s'étendant substantiellement le long d'un axe longitudinal (3) et courbée au moins par endroits;
une section transversale décrite par une surface de section transversale (4) et s'étendant substantiellement perpendiculairement à cet axe longitudinal (3);
une gorge longitudinale s'étendant substantiellement parallèlement à cet axe longitudinal (3) et dont la section transversale est décrite par une surface de section transversale de la gorge longitudinale (10), où le produit filiforme peut être guidé de manière mobile dans la direction de l'axe longitudinal (3) dans cette gorge longitudinale de l'étrier de rotor (1) ;
où l'étrier de rotor (1) se compose de matière plastique renforcée par des fibres et forme un profilé plein,
**caractérisé en ce qu'**
est prévu au moins un élément de guidage (2) couvrant cette gorge longitudinale au moins par endroits et conçue pour guider le produit filiforme,
et que cette surface de section transversale (4) comporte une forme elliptique.

2. Etrier de rotor (1) selon la revendication 1, **caractérisé en ce que** la surface de section transversale (10) de la gorge longitudinale est coupée par endroit par un premier demi-axe (5) de la forme elliptique et est en particulier symétrique par rapport à un deuxième demi-axe (6) de la forme elliptique.

3. Etrier de rotor (1) selon la revendication précédente, **caractérisé en ce que** la surface (11) de la gorge longitudinale est munie d'un revêtement au moins par endroits, celle-ci étant composée d'un matériau réduisant l'usure et/ou la friction.

4. Etrier de rotor (1) selon la revendication 1 ou 2, **caractérisé en ce que** la surface (11) de la gorge longitudinale est munie au moins par endroits d'une tôle de glissement (8), celle-ci étant composée au moins par endroits d'un matériau réduisant l'usure et/ou la friction.

5. Etrier de rotor (1) selon l'une quelconque des revendications précédentes, **caractérisé en ce que** l'au moins un élément de guidage (2) est composé au moins par endroits d'un matériau réduisant l'usure et/ou la friction, en particulier d'un matériau céramique.

6. Etrier de rotor (1) selon l'une quelconque des revendications précédentes, **caractérisé en ce que** l'au moins un élément de guidage (2) est fixé de manière amovible sur l'étrier de rotor (1) au moyen d'au moins un élément de fixation (15).

7. Etrier de rotor (1) selon la revendication 6, **caractérisé en ce que**,
dans la région recouverte, une surface totale de section transversale totale est formée avec un évidement de guidage (12) du produit filiforme périphériquement fermé.

8. Etrier de rotor (1) selon la revendication 6 ou 7, **caractérisé en ce que**
l'au moins un élément de fixation (15) se trouve substantiellement à l'intérieur de la surface totale de section transversale.

9. Etrier de rotor (1) selon l'une quelconque des revendications précédentes, **caractérisé en ce que** l'étrier de rotor (1) comporte au moins deux éléments de guidage (2) positionnés de manière à ce que l'angle de déviation du produit filiforme dévié par un élément de guidage (2), en particulier pour qu'il suive le parcours de la gorge longitudinale, est le même pour deux éléments de guidage (2) successifs.

10. Méthode de fabrication d'un étrier de rotor (1) selon l'une quelconque des revendications 1 à 9 destiné à être monté en rotation dans une machine pour le traitement de produits filiformes allongés,
où l'étrier de rotor (1) servant à la rotation du produit filiforme, comporte :
une extension s'étendant substantiellement le long d'un axe longitudinal (3) et courbée au moins par endroits;
une section transversale décrite par une surface de section transversale (4) et s'étendant substantiellement perpendiculairement à cet axe longitudinal (3);
une gorge longitudinale s'étendant substantiellement parallèlement à cet axe longitudinal (3) et dont la section transversale est décrite par une surface de section transversale de la gorge longitudinale (10), où le produit filiforme peut être guidé de manière mobile dans la direction de l'axe longitudinal (3) dans cette gorge longitudinale de l'étrier de rotor (1) ;
au moins un élément de guidage (2) couvrant cette gorge longitudinale au moins par endroits et conçue pour guider le produit filiforme,
où l'étrier de rotor (1) avec la gorge longitudinale est fabriqué en matière plastique renforcée par des fibres sous forme de profile plein, où la surface de section transversale (4) comporte une forme elliptique et où l'au moins un élément de guidage (2) est relié à l'étrier de rotor (1).

11. Machine pour le traitement de produits filiformes allongés avec un étrier de rotor (1) selon l'une quelconque des revendications 1 à 9.
